# EUROPÄISCHE PATENTSCHRIFT

(11) **EP 2 735 713 B1**
(45) Veröffentlichungstag und Bekanntmachung des Hinweises auf die Patenterteilung: **19.10.2016**
(21) Anmeldenummer: 13004072.8
(22) Anmeldetag: 16.08.2013
(51) Int. Cl.: F01N 3/021, F02F 1/42, F01N 3/035

(54) **Vorrichtung zur Abgasnachbehandlung von Brennkraftmaschinen**
Device for post-treatment of exhaust gas from combustion engines
Dispositif de post-traitement de gaz d'échappement de moteurs à combustion interne

(30) Priorität: 21.11.2012 DE 102012022679
(43) Veröffentlichungstag der Anmeldung: 28.05.2014
(73) Patentinhaber: MAN Truck & Bus AG, 80995 München (DE)
(72) Erfinder: Rothe, Dieter, Dr., 90403 Nürnberg (DE); Emmerling, Gerhard, 92342 Sulzkirchen (DE)
(74) Vertreter: Liebl, Thomas

(56) Entgegenhaltungen:
- DE-A1- 4 038 169
- DE-A1- 4 322 526
- DE-A1- 19 755 703
- DE-A1-102007 026 123
- DE-A1-102011 118 691
- DE-U1-202006 004 489

## Beschreibung

Die vorliegende Erfindung betrifft eine Vorrichtung zur Abgasnachbehandlung von Brennkraftmaschinen, insbesondere in Kraftfahrzeugen, gemäß dem Oberbegriff des Patentanspruchs 1.

Zur Reduzierung der Emissionen von Brennkraftmaschinen, insbesondere in Kraftfahrzeugen, werden Abgasnachbehandlungssysteme eingesetzt, die regelmäßig Partikelfilter und/oder Katalysatoren als Abgasnachbehandlungseinrichtungen aufweisen. Derartige Abgasnachbehandlungseinrichtungen, insbesondere die Partikelfilter, müssen oftmals periodisch bzw. kontinuierlich regeneriert werden, um zum Beispiel den eingelagerten Ruß zu oxidieren. Eine wirksame Konvertierung unerwünschter Abgasbestandteile oder Partikel hängt unter anderem davon ab, dass die Temperatur des Abgases oberhalb der Anspringtemperatur der jeweiligen Abgasreinigungseinrichtung liegt. Unterhalb dieser Anspringtemperatur besteht die Gefahr des Zusetzens der Abgasreinigungseinrichtung durch mangelhafte Konvertierung.

Es wird deshalb angestrebt, die Abgasreinigungseinrichtung möglichst brennraumnah anzuordnen. So zeigt beispielsweise die DE 41 09 847 C2 einen Rußpartikelfilter, dessen Gehäuse unmittelbar an den Zylinderkopf der Brennkraftmaschine angebaut ist und dessen Einströmtrichter zum Partikelfilter unmittelbar in den Auslasskanal des Zylinderkopfes einragt, um die Abgase der Brennkraftmaschine möglichst heiß und luftspaltisoliert nach außen abzugreifen.

DE 40 38 169 A1 beschreibt eine Brennkraftmaschine mit einem aus Zylinderkopf und Kurbelgehäuse bestehenden Motorgehäuse wobei im Motorgehäuse ein Abgaskanalsystem zur Ableitung der Abgase angeordnet ist. Um das im Abgasweg angeordnete Abgasreinigungselement ohne zusätzliche Maßnahmen auf einem für seinen ordnungsgemäßen Betrieb erforderliche Temperaturniveau zu halten, wird das Abgasreinigungselement im Motorgehäuse und im Verlauf des Abgaskanalsystems angeordnet.

Demgegenüber ist es Aufgabe der vorliegenden Erfindung, eine Vorrichtung zur Abgasnachbehandlung von Brennkraftmaschinen, insbesondere in Kraftfahrzeugen, vorzuschlagen, die eine schnell einsetzende Abgasnachbehandlung bzw. Regeneration ermöglicht und die zudem baulich einfach ausgeführt ist.

Die Lösung dieser Aufgabe gelingt mit den Merkmalen des Anspruchs 1. Vorteilhafte und besonders zweckmäßige Weiterbildungen der Erfindung sind in den Unteransprüchen angeführt.

Erfindungsgemäß wird eine Vorrichtung zur Abgasnachbehandlung von Brennkraftmaschinen, insbesondere in Kraftfahrzeugen, mit wenigstens einer, an einem Zylinderkopf der Brennkraftmaschine angeschlossenen Abgasleitung und mit wenigstens einer im Abgasmassenstrom angeordneten Abgasreinigungseinrichtung vorgeschlagen. Erfindungsgemäß ist vorgesehen, dass wenigstens eine Abgasreinigungseinrichtung, ein Partikelfilter, in dem Zylinderkopf und damit im zylinderkopfseitigen Abgasmassenstrom angeordnet ist.

Durch diese Maßnahme kann ein separates Gehäuse für die Abgasreinigungseinrichtung entfallen und es kann die weiterführende Abgasleitung in konstruktiv einfacher Weise unmittelbar an den Zylinderkopf angebaut werden. Die in den Zylinderkopf eingesetzte Abgasreinigungseinrichtung, die ein Partikelfilter ist, erreicht durch die äußerst brennraumnahe Anordnung in kürzester Zeit ihre gewünschte Anspringtemperatur (zum Beispiel 450 Grad C und mehr) und ist andererseits durch den unmittelbaren Wandkontakt zum gekühlten Zylinderkopf vor schädlichen Übertemperaturen geschützt.

Gemäß einer besonders bevorzugten konkreten Ausführungsform weist der Zylinderkopf wenigstens einen, einen zylinderkopfseitigen Abgasmassenstrom führenden Abgaskanal auf, an den wenigstens eine Abgasleitung angeschlossen ist, wobei die Abgasreinigungseinrichtung in dem wenigstens einen Abgaskanal des Zylinderkopfs oder in wenigstens einem der Abgaskanäle des Zylinderkopfs angeordnet ist. Bei mehreren Abgaskanälen je Zylinderkopf ist bevorzugt in einem jeden der Abgaskanäle eine entsprechende Abgasreinigungseinrichtung integriert.

Besonders bevorzugt kann die Abgasreinigungseinrichtung so in einem Endabschnitt des Abgaskanals angeordnet sein, dass diese dort in etwa bündig mit einer Anschlussfläche für eine Abgasleitung, insbesondere in etwa bündig mit einer Anschlussfläche für einen Anschlussflansch einer Abgasleitung, verläuft. Das heißt, dass diese zum Beispiel einfach in den Endabschnitt des Abgaskanals (oder der Abgaskanäle) bis zur Ebene des Anschlussflansches für die Abgasleitung eingesetzt sein kann. Ein derartiger Aufbau ist baulich besonders einfach herstellbar und in den Abgaskanal integrierbar.

Dabei kann die Abgasreinigungseinrichtung konstruktiv einfach und montagegünstig durch einen Anschlussflansch der weiterführenden Abgasleitung im Abgaskanal des Zylinderkopfs gehalten sein, insbesondere dergestalt, dass eine Stirnfläche der Abgasreinigungseinrichtung von einem radial nach innen überstehenden Randbereich des Anschlussflansches abgestützt und gehalten ist. Besonders vorteilhaft ist weiter eine Ausführungsform, bei der die Abgasreinigungseinrichtung, bevorzugt zusätzlich zur eben beschriebenen Halterung, abgaskanalseitig an wenigstens einem Abstützbereich abgestützt ist, insbesondere an einer Ringschulter einer Abgaskanalwand abgestützt ist. Damit ergibt sich in Verbindung mit einer gebauten Lösung eine einfache und funktionssichere Positionierung und Anordnung der jeweiligen Abgasreinigungseinrichtung.

Erfindungsgemäß ist die durch einen Partikelfilter gebildete Abgasreinigungseinrichtung in den Zylinderkopf eingegossen.

Die durch den Partikelfilter gebildete Abgasreinigungseinrichtung kann insbesondere beim Gießen des Zylinderkopfs in den Abgaskanal (oder in die Abgaskanäle) mit eingegossen sein bzw. werden.

Zur Erzielung der erforderlichen Temperaturfestigkeit kann die Abgasreinigungseinrichtung ferner aus einem Keramikmaterial, insbesondere aus einem hochwarmfesten Keramikmaterial, hergestellt sein, wobei als Keramik- bzw. Strukturmaterial bevorzugt Cordierit und/oder Mulit und/oder Siliciumcarbid und/oder Aluminiumtitanat verwendet ist bzw. wird.

Des Weiteren kann das Keramikmaterial Zelligkeiten zwischen 1 und 1000 cpsi (cells per square inch) aufweisen, um abgestimmt auf die auftretenden Massenströme adäquate Konvertierungsgrade zu erzielen.

Alternativ können als Strukturmaterial für die Abgasreinigungseinrichtungen auch Metalle verwendet werden, zum Beispiel als Schäume, Filtertaschen oder strukturierte Folien.

Insbesondere bei einer durch einen Rußpartikelfilter gebildeten Abgasreinigungseinrichtung kann das Strukturmaterial zudem mit einer katalytisch wirksamen Beschichtung versehen sein, um schon bei relativ niedrigen Abgastemperaturen einen wirkungsvollen Abbrand der Rußpartikel sicherzustellen.

Schließlich weist die durch einen Partikelfilter gebildete Abgasreinigungsvorrichtung bei hohen Temperaturen eine Aschepenetration durch Aufgehen der Filterporen auf.

Damit kann insbesondere einem Zusetzen des Partikelfilters bei Fahrzeugen entgegengewirkt werden, die einem extremen Kurzstreckenverkehr unterliegen, bei dem die Brennkraftmaschine häufig ihre Betriebstemperatur nicht erreicht.

Ein Ausführungsbeispiel der Erfindung ist im Folgenden anhand der grob schematischen Zeichnung (Figur 1) näher erläutert. Die Zeichnung zeigt einen teilweisen Querschnitt durch einen Auslasskanal im Zylinderkopf einer ventilgesteuerten Brennkraftmaschine für Kraftfahrzeuge mit einer in den Auslasskanal integrierten Abgasreinigungseinrichtung, die hier durch einen Rußpartikelfilter gebildet ist.

In Figur 1 ist ein nur teilweise dargestellter Zylinderkopf 1 einer Diesel-Brennkraftmaschine gezeigt, in dem ein über ein Auslassventil 2 gesteuerter Auslasskanal 3 vorgesehen ist.

Der Auslasskanal 3 mündet in eine seitliche Anschlussfläche 1 a des Zylinderkopfs 1, an der über einen Anschlussflansch 4 eine Abgasleitung 5 mittels Schraubverbindungen 6 gasdicht angeschlossen ist.

Bei einer Brennkraftmaschine mit mehreren Zylindern und dementsprechend mehreren Auslasskanälen 3 kann die Abgasleitung 5 durch einen an mehrere Auslasskanäle 3 angeschlossenen Abgaskrümmer bekannter Bauart gebildet sein, über den das Abgas zu einem weiterführenden Abgassystem und/oder zur Abgasturbine eines nachgeschalteten Abgasturboladers geleitet wird.

In den Auslasskanal 3 ist als vorgeschaltete Abgasreinigungseinrichtung ein Rußpartikelfilter 7 integriert. Bei mehreren Auslasskanälen 3 der Brennkraftmaschine ist bevorzugt in jeden der Auslasskanäle 3 ein Rußpartikelfilter 7 integriert.

Der Rußpartikelfilter 7 ist bevorzugt aus einem hochwarmfesten Keramikmaterial, zum Beispiel aus Cordierit und/oder Mulit und/oder Siliciumcarbid und/oder Aluminiumtitanat, als Strukturmaterial hergestellt und weist bevorzugt eine Vielzahl von gasdurchgängigen Poren, Filtertaschen und/oder Kanälen, etc. auf, deren Zelligkeit bevorzugt zwischen 1 bis 1000 cpsi liegt.

Ferner kann das Strukturmaterial bzw. dessen aktive Oberfläche katalytisch beschichtet sein, zum Beispiel mittels einer Platinbeschichtung.

Der patronenförmig bzw. zylindrisch ausgebildete Rußpartikelfilter 7 ist in eine entsprechende wandseitige Ausnehmung bzw. Bohrung 3a des Auslasskanals 3 dicht eingesetzt, wobei dessen Stirnflächen an einer im Auslasskanal 3 gebildeten Ringschulter 3b einerseits und an einem radial nach innen überstehenden Randbereich des Anschlussflansches 4 der Abgasleitung 5 andererseits gehalten sind.

Die Erfindung ist nicht auf das beschriebene Ausführungsbeispiel beschränkt. Insbesondere können als Strukturmaterial auch Metalle als Schäume, Filtertaschen oder strukturierte Folien im Bereich der genannten Zelligkeiten verwendet sein.

Die durch einen Partikelfilter gebildete Abgasreinigungsvorrichtung 7 kann ggf. unmittelbar in den Zylinderkopf 1 bei dessen Herstellung, zum Beispiel aus einer Aluminiumlegierung, mit eingegossen sein.

Die durch einen Partikelfilter gebildete Abgasreinigungsvorrichtung 7 ist des Weiteren so ausgeführt, dass bei hohen Temperaturen eine Aschepenetration durch Aufgehen der Filterporen erreicht wird. Damit kann einem Zusetzen der Abgasreinigungseinrichtung 7 bei extrem ungünstigen Betriebsbedingungen der Brennkraftmaschine vermehrt entgegengewirkt werden.

In dem weiterführenden Abgassystem der Brennkraftmaschine können ferner weitere Abgasreinigungseinrichtungen wie Oxidationskatalysatoren, Partikelfilter, Selektivkatalysatoren, etc. vorgesehen sein, die zudem bei einer mit zumindest einem Abgasturbolader aufgeladenen Brennkraftmaschine stromab der Abgasturbine angeordnet sein können.

### Bezugszeichenliste

- 1: Zylinderkopf
- 1 a: Anschlussfläche
- 2: Auslassventil
- 3: Auslasskanal
- 3a: Bohrung
- 3b: Ringschulter
- 4: Anschlussflansch
- 5: Abgasleitung
- 6: Schraubverbindungen
- 7: Rußpartikelfilter

## Patentansprüche

1. Vorrichtung zur Abgasnachbehandlung von Brennkraftmaschinen, insbesondere in Kraftfahrzeugen, mit wenigstens einer, an einem Zylinderkopf (1) der Brennkraftmaschine angeschlossenen Abgasleitung (5) und mit wenigstens einer im Abgasmassenstrom angeordneten Abgasreinigungseinrichtung, wobei wenigstens eine Abgasreinigungseinrichtung (7) in dem Zylinderkopf (1) und damit im zylinderkopfseitigen Abgasmassenstrom angeordnet ist,
**dadurch gekennzeichnet, dass** die durch einen Partikelfilter gebildete Abgasreinigungseinrichtung (7) in den Zylinderkopf (1) eingegossen ist, insbesondere beim Gießen des Zylinderkopfs (1) in diesen eingegossen wird und
die durch einen Partikelfilter gebildete Abgasreinigungseinrichtung (7) dergestalt ausgebildet ist, dass der Partikelfilter bei hohen Temperaturen eine Aschepenetration durch Aufgehen von Filterporen aufweist.

2. Vorrichtung nach Anspruch 1, **dadurch gekennzeichnet, dass** der Zylinderkopf (1) wenigstens einen, einen zylinderkopfseitigen Abgasmassenstrom führenden Abgaskanal (3) aufweist, an den wenigstens eine Abgasleitung (5) angeschlossen ist, wobei die Abgasreinigungseinrichtung (7) in dem wenigstens einen Abgaskanal (3) des Zylinderkopfs (1) oder in wenigstens einem der Abgaskanäle (3) des Zylinderkopfs (1) angeordnet ist.

3. Vorrichtung nach Anspruch 2, **dadurch gekennzeichnet, dass** bei mehreren Abgaskanälen (3) je Zylinderkopf (1) in jedem Abgaskanal (3) des Zylinderkopfs (1) eine Abgasreinigungseinrichtung (7) angeordnet ist.

4. Vorrichtung nach Anspruch 2 oder 3, **dadurch gekennzeichnet, dass** die Abgasreinigungseinrichtung (7) so in einem Endabschnitt des Abgaskanals (3) angeordnet ist, dass diese dort in etwa bündig mit einer Anschlussfläche (1 a) für eine Abgasleitung (5), insbesondere in etwa bündig mit einer Anschlussfläche (1 a) für einen Anschlussflansch (4) einer Abgasleitung (5), verläuft.

5. Vorrichtung nach einem der Ansprüche 2 bis 4, **dadurch gekennzeichnet, dass** die Abgasreinigungseinrichtung (7) durch einen Anschlussflansch (4) der weiterführenden Abgasleitung (5) im Abgaskanal (3) des Zylinderkopfs (1) gehalten ist, insbesondere dergestalt, dass eine Stirnfläche der Abgasreinigungseinrichtung (7) von einem radial nach innen überstehenden Randbereich des Anschlussflansches (4) abgestützt und gehalten ist.

6. Vorrichtung nach einem der Ansprüche 2 bis 5, **dadurch gekennzeichnet, dass** die Abgasreinigungseinrichtung (7) abgaskanalseitig an wenigstens einem Abstützbereich abgestützt ist, insbesondere an einer Ringschulter (3b) einer Abgaskanalwand abgestützt ist.

7. Vorrichtung nach einem der vorhergehenden Ansprüche, **dadurch gekennzeichnet, dass** die Abgasreinigungseinrichtung (7), aus einem Keramikmaterial, insbesondere aus einem hochwarmfesten Keramikmaterial, hergestellt ist.

8. Vorrichtung nach Anspruch 7, **dadurch gekennzeichnet, dass** das hochwarmfeste Keramikmaterial durch Cordierit und/oder Mulit und/oder Siliciumcarbid und/oder Aluminiumtitanat gebildet ist.

9. Vorrichtung nach Anspruch 7 oder 8, **dadurch gekennzeichnet, dass** das Keramikmaterial Zelligkeiten zwischen 1 und 1000 cpsi aufweist.

10. Vorrichtung nach einem der Ansprüche 1 bis 6, **dadurch gekennzeichnet, dass** die Abgasreinigungseinrichtung (7), bzw. aus wenigstens einem metallischen Material hergestellt ist, insbesondere durch einen Metallschaum oder durch Filtertaschen oder durch strukturierte Folien hergestellt ist.

11. Vorrichtung nach einem der vorhergehenden Ansprüche, **dadurch gekennzeichnet, dass** das Strukturmaterial der Abgasreinigungseinrichtung (7) mit einer katalytisch wirksamen Beschichtung versehen ist.

12. Fahrzeug, insbesondere Kraftfahrzeug, mit einer Vorrichtung nach einem der vorhergehenden Ansprüche.

## Claims

1. Device for the exhaust-gas aftertreatment of internal combustion engines, in particular in motor vehicles, having at least one exhaust line (5) which is connected to a cylinder head (1) of the internal combustion engine, and having at least one exhaust-gas purification device which is arranged in the exhaust-gas mass flow, wherein at least one exhaust-gas purification device (7) is arranged in the cylinder head (1) and thus in the cylinder-head-side exhaust-gas mass flow,
**characterized in that** the exhaust-gas purification device (7), which is formed by a particle filter, is cast into the cylinder head (1), in particular is cast into the cylinder head (1) during the casting of the latter, and
the exhaust-gas purification device (7), which is formed by a particle filter, is designed such that at high temperatures the particle filter exhibits ash penetration as a result of opening-up of filter pores.

2. Device according to Claim 1, **characterized in that** the cylinder head (1) has at least one exhaust-gas duct (3) which conducts a cylinder-head-side exhaust-gas mass flow, to which exhaust-gas duct at least one exhaust-gas line (5) is connected, wherein the exhaust-gas purification device (7) is arranged on the at least one exhaust-gas duct (3) of the cylinder head (1) or in at least one of the exhaust-gas ducts (3) of the cylinder head (1).

3. Device according to Claim 2, **characterized in that**, in the case of multiple exhaust-gas ducts (3) per cylinder head (1), an exhaust-gas purification device (7) is arranged in each exhaust-gas duct (3) of the cylinder head (1).

4. Device according to Claim 2 or 3, **characterized in that** the exhaust-gas purification device (7) is arranged in an end section of the exhaust-gas duct (3) such that, there, said exhaust-gas purification device runs approximately flush with a connection surface (1a) for an exhaust line (5), in particular approximately flush with a connection surface (1a) for a connection flange (4) of an exhaust-gas line (5).

5. Device according to one of Claims 2 to 4, **characterized in that** the exhaust-gas purification device (7) is held in the exhaust-gas duct (3) of the cylinder head (1) by a connection flange (4) of the onward-leading exhaust-gas line (5), in particular in such a way that an end surface of the exhaust-gas purification device (7) is supported and held by a radially inwardly protruding edge region of the connection flange (4).

6. Device according to one of Claims 2 to 5, **characterized in that** the exhaust-gas purification device (7) is supported, at the exhaust-gas duct side, on at least one support region, in particular on a ring-shaped shoulder (3b) of an exhaust-gas duct wall.

7. Device according to one of the preceding claims, **characterized in that** the exhaust-gas purification device (7) is produced from a ceramic material, in particular from a ceramic material which is resistant to high temperatures.

8. Device according to Claim 7, **characterized in that** the ceramic material which is resistant to high temperatures is formed by cordierite and/or mullite and/or silicon carbide and/or aluminium titanate.

9. Device according to Claim 7 or 8, **characterized in that** the ceramic material has cell densities of between 1 and 1000 cpsi.

10. Device according to one of Claims 1 to 6, **characterized in that** the exhaust-gas purification device (7), respectively, is produced from at least one metallic material, in particular by a metal foam or by filter pockets or by structured foils.

11. Device according to one of the preceding claims, **characterized in that** the structure material of the exhaust-gas purification device (7) is provided with a catalytically active coating.

12. Vehicle, in particular motor vehicle, having a device according to one of the preceding claims.

## Revendications

1. Dispositif de post-traitement de gaz d'échappement de moteurs à combustion interne, en particulier dans des véhicules automobiles, comprenant au moins une conduite de gaz d'échappement (5) raccordée à une culasse (1) du moteur à combustion interne et au moins un dispositif de purification des gaz d'échappement disposé dans le débit massique de gaz d'échappement, au moins un dispositif de purification des gaz d'échappement (7) étant disposé dans la culasse (1) et donc dans le débit massique de gaz d'échappement du côté de la culasse,
**caractérisé en ce que** le dispositif de purification des gaz d'échappement (7) formé par un filtre à particules est coulé dans la culasse (1), en particulier est coulé dans la culasse (1) lors de la coulée de cette dernière et
le dispositif de purification des gaz d'échappement (7) formé par un filtre à particules est réalisé de telle sorte que le filtre à particules présente une pénétration de cendres par absorption par les pores du filtre.

2. Dispositif selon la revendication 1, **caractérisé en ce que** la culasse (1) présente au moins un conduit de gaz d'échappement (3) conduisant un débit massique de gaz d'échappement du côté de la culasse, au niveau duquel est raccordée au moins une conduite de gaz d'échappement (5), le dispositif de purification des gaz d'échappement (7) étant disposé dans l'au moins un conduit de gaz d'échappement (3) de la culasse (1) ou dans au moins l'un des conduits de gaz d'échappement (3) de la culasse (1).

3. Dispositif selon la revendication 2, **caractérisé en ce que** dans le cas de plusieurs conduits de gaz d'échappement (3) par culasse (1) un dispositif de purification des gaz d'échappement (7) est disposé dans chaque conduit de gaz d'échappement (3) de la culasse (1).

4. Dispositif selon la revendication 2 ou 3, **caractérisé en ce que** le dispositif de purification des gaz d'échappement (7) est disposé dans une portion d'extrémité du conduit de gaz d'échappement (3) de telle sorte que celui-ci s'étende à cet endroit approximativement en affleurement avec une surface de raccordement (1a) pour une conduite de gaz d'échappement (5), en particulier approximativement en affleurement avec une surface de raccordement (1a) pour une bride de raccordement (4) d'une conduite de gaz d'échappement (5).

5. Dispositif selon l'une quelconque des revendications 2 à 4, **caractérisé en ce que** le dispositif de purification des gaz d'échappement (7) est retenu par une bride de raccordement (4) de la conduite de gaz d'échappement prolongée (5) dans le conduit de gaz d'échappement (3) de la culasse (1), en particulier de telle sorte qu'une surface frontale du dispositif de purification des gaz d'échappement (7) soit supportée et retenue par une région de bord de la bride de raccordement (4) faisant saillie radialement vers l'intérieur.

6. Dispositif selon l'une quelconque des revendications 2 à 5, **caractérisé en ce que** le dispositif de purification des gaz d'échappement (7) est supporté du côté du conduit de gaz d'échappement au niveau d'au moins une région de support, en particulier au niveau d'un épaulement annulaire (3b) d'une paroi de conduit de gaz d'échappement.

7. Dispositif selon l'une quelconque des revendications précédentes, **caractérisé en ce que** le dispositif de purification des gaz d'échappement (7) est fabriqué en un matériau en céramique, en particulier en un matériau en céramique résistant aux hautes températures.

8. Dispositif selon la revendication 7, **caractérisé en ce que** le matériau en céramique résistant aux hautes températures est formé par de la cordierite et/ou de la mulite et/ou du carbure de silicium et/ou du titanate d'aluminium.

9. Dispositif selon la revendication 7 ou 8, **caractérisé en ce que** le matériau en céramique présente des alvéoles comprises entre 1 et 1000 cpsi.

10. Dispositif selon l'une quelconque des revendications 1 à 6, **caractérisé en ce que** le dispositif de purification des gaz d'échappement (7), respectivement, est fabriqué à partir d'au moins un matériau métallique, en particulier par une mousse métallique ou par des cavités de filtres ou par des feuilles structurées.

11. Dispositif selon l'une quelconque des revendications précédentes, **caractérisé en ce que** le matériau structurel du dispositif de purification des gaz d'échappement (7) est pourvu d'un revêtement actif du point de vue catalytique.

12. Véhicule, en particulier véhicule automobile, comprenant un dispositif selon l'une quelconque des revendications précédentes.
